# EUROPÄISCHE PATENTSCHRIFT

(11) **EP 1 137 362 B1**
(45) Veröffentlichungstag und Bekanntmachung des Hinweises auf die Patenterteilung: **23.04.2003**
(21) Anmeldenummer: 99966925.2
(22) Anmeldetag: 07.12.1999
(51) Int. Cl.: A47L 15/00

(54) **HAUSHALT-GESCHIRRSPÜLMASCHINE**
HOUSEHOLD DISHWASHER
LAVE-VAISSELLE DOMESTIQUE

(30) Priorität: 10.12.1998 DE 19857103
(43) Veröffentlichungstag der Anmeldung: 04.10.2001
(73) Patentinhaber: BSH Bosch und Siemens Hausgeräte GmbH, 81669 München (DE)
(72) Erfinder: DEISS, Ulrich, D-89567 Sontheim (DE); JERG, Helmut, D-89537 Giengen (DE); SCHESSL, Bernd, D-89407 Dillingen (DE); ROSENBAUER, Michael, D-86756 Reimlingen (DE)
(86) Internationale Anmeldenummer: EP9909613
(87) Internationale Veröffentlichungsnummer: WO00033720

(56) Entgegenhaltungen:
- EP-A- 0 547 011
- EP-A- 0 585 905
- EP-A- 0 697 188
- DE-A- 3 810 648
- DE-A- 19 705 819
- FR-A- 2 457 670

## Beschreibung

Die Erfindung betrifft eine Haushalt-Geschirrspülmaschine mit einem Spülbehälter mit wenigstens zwei Sprüheinrichtungen, die in dem Spülbehälter angeordnetes, zu reinigendes Gut mittels einer von einer Umwälzpumpe geförderten Flüssigkeit beaufschlagen.

Eine Haushalt-Geschirrspülmaschine der eingangs genannten Art ist z.B. aus der DE-OS 24 28 991 bekannt. Bei handelsüblichen Haushalt-Geschirrspülmaschinen werden die wenigstens zwei Sprüheinrichtungen gleichzeitig mit der von einer Umwälzpumpe geförderten Flüssigkeit beschickt. Bei der Haushalt-Geschirrspülmaschine nach der DE-OS 24 28 991 wird aber zur Erzielung eines gleichen oder besseren Reinigungsergebnisses wie bei den vorgeschilderten handelsüblichen Haushalt-Geschirrspülmaschinen jede Sprüheinrichtung wechselnd nacheinander mit der von einer Umwälzpumpe geförderten Flüssigkeit beschickt, um so den vollen Druck der Umwälzpumpe nur an einer Sprüheinrichtung wirken zu lassen und eine geringere Flüssigkeitsmenge und geringere Energie zum Umwälzen und auch zum Erwärmen der umgewälzten Flüssigkeit zu benötigen. Zur Durchführung eines derartigen Verfahrens der wechselweisen Beschickung der Sprüheinrichtungen werden Umsteuereinrichtungen, üblicherweise sogenannte Wasserweichen, verwendet.

Aus der EP-OS 05 47 011 ist beispielsweise bekannt, mittels eines hydraulisch betätigten, zwischen Flüssigkeitszuleitungen zu den Sprüheinrichtungen angeordneten Klappenventils wechselweise eine der Flüssigkeitszuleitungen zu öffnen und gleichzeitig die anderen Flüssigkeitszuleitungen zu schließen, wobei diese Umsteuereinrichtung ein gesondertes Gehäuse besitzt und im Leitungszug der Flüssigkeitszuleitungen angeordnet ist.

Aus der EP-OS 02 37 994 ist weiterhin beispielsweise bekannt, mittels einer Kugel im Druckstutzen der Umwälzpumpe, die bei Unterbrechung des Betriebes der Umwälzpumpe die Lage ändert, wechselweise eine der Flüssigkeitszuleitungen zu öffnen und die andere gleichzeitig zu schließen.

Ferner ist beispielsweise aus dem EP-PS 05 85 905 bekannt, mittels einer motorisch angetriebenen, sich drehenden horizontalen Scheibe mit Bohrungen einen oder mehrere Zugänge zu Flüssigkeitszuleitungen zu öffnen und andere zu schließen, wobei diese Umsteuereinrichtung ein gesondertes Gehäuse besitzt und im Leitungszug der Flüssigkeitszuleitungen angeordnet ist.

Die vorgenannten Lösungen der Umsteuereinrichtungen sind an schwer zugänglichen Stellen der Haushalt-Geschirrspülmaschine angeordnet und damit schwer zu montieren und/oder benötigen ein gesondertes Gehäuse, das an einer, die bei einer Haushalt-Geschirrspülmaschine ohnehin beengten Platzverhältnisse, zusätzlich beengenden Stelle der Haushalt-Geschirrspülmaschine, z.B. im Zuge der Flüssigkeitszuleitungen, angeordnet werden muß.

Der Erfindung liegt daher die Aufgabe zugrunde, eine Haushalt-Geschirrspülmaschine der eingangs genannten Art mit einer an einer nicht beengenden Stelle angeordneten Umsteuereinrichtung zur Beschickung von Sprüheinrichtungen zu schaffen.

Diese Aufgabe wird erfindungsgemäß dadurch gelöst, daß die geförderte Flüssigkeit von der Umwälzpumpe zu einem Zulaufstutzen eines Durchlauferhitzers und durch den Durchlauferhitzer geleitet wird, wobei der Durchlauferhitzer wenigstens zwei Ausgangsstutzen zur Zuleitung der Flüssigkeit zu jeweils unterschiedlichen Sprüheinrichtungen aufweist, die mittels einer am Durchlauferhitzer, in Strömungsrichtung vor den Ausgangsstutzen angeordneten Umsteuereinrichtung derart geöffnet bzw. geschlossen werden können, daß entweder jeweils einer der Ausgangsstutzen oder eine Anzahl von Ausgangsstutzen oder alle Ausgangsstutzen abwechselnd nacheinander und/oder ständig geöffnet bzw. geschlossen sind.

Dadurch, daß die Umsteuereinrichtung direkt am Ausgang des ohnehin vorhandenen Durchlauferhitzers praktisch in der Verlängerung des Ausgangsstutzens angeordnet ist, ist die Umsteuereinrichtung an einer gut zugänglichen und nicht beengenden Stelle der Haushalt-Geschirrspülmaschine angeordnet und damit leicht montierbar. Mit der Erfindung ist es gelungen, eine Haushalt-Geschirrspülmaschine der eingangs genannten Art mit einer an einer nicht beengenden Stelle angeordneten Umsteuereinrichtung zur Beschickung von Sprüheinrichtungen zu schaffen. Durch die Anordnung mehrerer Ausgangsstutzen und deren wechselseitigen als auch ständigen alternativen Öffnung bzw. Schließung mittels der Umsteuereinrichtung ist weiterhin ein sehr einfacher Aufbau der Umsteuereinrichtung möglich.

Zweckmäßigerweise entspricht die Anzahl der Ausgangsstutzen des Durchlauferhitzers der Anzahl der Sprüheinrichtungen oder gleichzeitig betriebener Gruppen von Sprüheinrichtungen.

Nach einer bevorzugten Ausführungsform der Erfindung weist der Durchlauferhitzer zwei Ausgangsstutzen auf.

Nach einem bevorzugten Merkmal der Erfindung kann eine jedem Ausgangsstutzen vorgelagerte Ausgangsöffnung des Durchlauferhitzers mittels eines in Strömungsrichtung vor den Ausgangsöffnungen angeordneten Drehschiebers der Umsteuereinrichtung verschlossen werden. Die eingangs beschriebenen, bekannten Umsteuereinrichtungen weisen auch den Nachteil auf, daß sie kompliziert aufgebaut und daher leicht störungsanfällig sind. Dieser Nachteil wird mit dem bevorzugten Merkmal der Erfindung überwunden, da auch z.B. Verschmutzungsablagerungen eine Schließfunktion des Drehschiebers nicht stören können, da sie von dem sich drehenden Drehschieber weggeschoben werden.

Nach einer bevorzugten Ausführungsform der Erfindung weist der Drehschieber wenigstens einen geschlossenen Bereich und wenigstens einen durch eine Bohrung offenen Bereich auf, wodurch eine einfache Herstellung des Drehschiebers erreicht wird.

Nach einer weiteren bevorzugten Ausführungsform der Erfindung weist der Drehschieber in Umlaufrichtung jeweils abwechselnd nach einem offenen Bereich einen geschlossenen Bereich auf, zwischen denen ein unausgefüllter Abstand besteht wodurch eine weitere Vereinfachung der Herstellung des Drehschiebers und eine einfache Steuerung des Umlaufes des Drehschiebers erreicht wird.

Nach einer weiteren bevorzugten Ausführungsform der Erfindung wird der Drehschieber mittels einer Antriebseinrichtung in wenigstens eine Stellung gebracht, in der der wenigstens eine geschlossene Bereich oder eine Anzahl von geschlossenen Bereichen die wenigstens eine Ausgangsöffnung oder eine Anzahl von Ausgangsöffnungen verschließt und/oder in der sämtliche Ausgangsöffnungen geöffnet sind. Damit ist der Drehschieber für alle möglichen Beschickungsarten der Sprüheinrichtungen verwendbar.

Vorteilhafterweise weist der Drehschieber die Form eines Propellerflügels mit zwei sich gegenüberliegenden Bereichen auf, der mittels der Antriebseinrichtung in eine Stellung gebracht wird, in der der geschlossene Bereich eine Ausgangsöffnung verschließt und der offene Bereich die jeweils andere Ausgangsöffnung geöffnet hält. Dies ist die einfachste Steuerung für den einfachsten Fall bei einer Haushalt-Geschirrspülmaschine mit der wechselweisen Beschickung der Sprüheinrichtungen, nämlich mit zwei Sprüheinrichtungen.

In besonders vorteilhafter Weise weist der Drehschieber auf den Bereichen umlaufende, in Einbaulage in Richtung auf die Ausgangsöffnungen hochragende Rippen auf, die einen halbkreisförmigen Querschnitt aufweisen. Mit dieser Maßnahme wird eine gute eine Ausgangsöffnung umgebende Anlage des Drehschiebers auf der Innenwand des Druchlauferhitzers und damit eine gute Abdichtung der zu verschließenden Ausgangsöffnung erreicht.

Nach einer vorteilhaften Ausführungsform der bevorzugten Ausführungsform der Ertindung ist die Antriebseinrichtung ein Motor mit Getriebe. Ein Motor mit Getriebe ist eine für den kontinuierlichen Wechsel in der Beschickung der Sprüheinrichtungen ebenso wie für einen zeitlich längeren Wechsel oder für eine ständige Öffnung eines oder mehrerer Zuführleitungen zu den Sprüheinrichtungen äußerst einfach steuerbare Antriebseinheit der Umsteuereinrichtung, womit eine weitere Vereinfachung der Umsteuereinrichtung erzielt wurde.

Wie eingangs beschrieben, wird eine kontinuierliche, wechselweise Beschickung der Sprüheinrichtungen insbesondere zur Einsparung von Wasser eingesetzt. Bei geringerer Einfüllmenge kommt es aber, auch bei kurzzeitigem Betrieb beider Sprüheinrichtungen, zu einem schnellen Leerpumpen der Ansaugkammer der Umwälzpumpe, was dann aufgrund der Ansaugung von Luft zu einer unangenehmen und unerwünschten Geräuschentwicklung der Umwälzpumpe führt. Um diesem vorzubeugen, wird in besonders vorteilhafter Weise bei einer kontinuierlichen, wechselweisen Beschickung der Sprüheinrichtungen in den Zeiträumen in denen beide Ausgangsöffnungen geöffnet sind, die Drehzahl der Umwälzpumpe verringert. Die beschriebene Geräuschentwicklung aufgrund der Ansaugung von Luft kann mit dieser Maßnahme nicht eintreten, da die Ansaugleistung der Umwälzpumpe soweit herabgesetzt wird, daß ein Leersaugen des Ansaugraumes der Umwälzpumpe nicht eintritt.

Die Erfindung wird nachstehend anhand dem in der Zeichnung dargestellten Ausführungsbeispiel erläutert. Es zeigen
- Fig. 1: eine erfindungsgemäße Haushalt-Geschirrspülmaschine in einer schematischer Darstellung,
- Fig. 2: eine Schnittdarstellung der Seitenansicht eines Durchlauferhitzers mit der erfindungsgemäßen Umsteuereinrichtung,
- Fig. 3: eine Schnittdarstellung der Draufsicht des Durchlauferhitzers mit der erfindungsgemäßen Umsteuereinrichtung entsprechend den Schnittlinien III-III in Fig. 2 und
- Fig. 4: eine vergrößerte Darstellung eines Teils der erfindungsgemäßen Umsteuereinrichtung entsprechend der Einzelheit IV in Fig. 2.

Eine erfindungsgemäße Haushalt-Geschirrspülmaschine 1 weist einen Spülbehälter 2 auf, in den nicht dargestelltes, zu reinigendes Gut, z.B. verschmutztes Geschirr und Besteck, üblicherweise in Geschirrkörbe 3, 4 eingefüllt wird. In dem Spülbehälter 2 sind erfindungsgemäß wenigstens zwei Sprüheinrichtungen, in den gezeigten Ausführungsbeispielen zwei Sprüheinrichtungen 5, 6 angeordnet, die das in dem Spülbehälter 2 angeordnete, zu reinigende Gut mit Flüssigkeit beaufschlagen. Diese Flüssigkeit, üblicherweise Spülflotte genannt, wird mittels einer Umwälzpumpe 7 in Flüssigkeitszuleitungen 8, 9 zu den Sprüheinrichtungen 5, 6 gefördert. Üblicherweise wird die in Haushalt-Geschirrspülmaschinen 1 geförderte Flüssigkeit zumindest in einem Teilprogrammabschnitt eines Spülprogrammes erwärmt, wozu die erfindungsgemäße Haushalt-Geschirrspülmaschine 1 einen Durchlauferhitzer 10 aufweist. Die in der erfindungsgemäßen Haushalt-Geschirrspülmaschine 1 geförderte Flüssigkeit wird von der Umwälzpumpe 7 zu einem Zulaufstutzen 11 des Durchlauferhitzers 10 und durch den Durchlauferhitzer 10 geleitet. Erfindungsgemäß weist der Durchlauferhitzer 10 wenigstens zwei Ausgangsstutzen, nämlich eine der Anzahl der Sprüheinrichtungen oder gleichzeitig betriebener Gruppen von Sprüheinrichtungen entsprechende Anzahl von Ausgangsstutzen, in den gezeigten Ausführungsbeispielen zwei Ausgangsstutzen 12, 13 auf. Von den Ausgangsstutzen 12, 13 des Durchlauferhitzers 10 wird die Flüssigkeit über die schon erwähnten Flüssigkeitszuleitungen 8, 9 den jeweils unterschiedlichen Sprüheinrichtungen 5, 6 zugeleitet. Die zur Erwärmung der Flüssigkeit in dem Durchlauferhitzer 10 notwendigen Heizstäbe sind mit 16 bezeichnet.

Erfindungsgemäß können die Ausgangsstutzen 12, 13 mittels einer am Durchlauferhitzer 10, in Strömungsrichtung vor den Ausgangsstutzen 12, 13 angeordneten Umsteuereinrichtung 20 derart geöffnet bzw. geschlossen werden, daß entweder jeweils einer der Ausgangsstutzen 12, 13 oder eine Anzahl von Ausgangsstutzen 12, 13 oder alle Ausgangsstutzen 12, 13 abwechselnd nacheinander und/oder ständig geöffnet bzw. geschlossen sind. Bei dem gezeigten Ausführungsbeispiel können die zwei Ausgangsstutzen 12, 13 des Durchlauferhitzers 10 mittels der Umsteuereinrichtung 20 derart geöffnet bzw. geschlossen werden, daß entweder jeweils einer der Ausgangsstutzen 12, 13 oder beide Ausgangsstutzen 12, 13 abwechselnd nacheinander und/oder ständig geöffnet bzw. geschlossen sind. Hierzu ist ein Drehschieber 21 der Umsteuereinrichtung 20 in Strömungsrichtung vor jedem Ausgangsstutzen 12, 13 vorgelagerten Ausgangsöffnungen 14, 15 des Durchlauferhitzers 10 angeordnet, durch den jeweils eine der Ausgangsöffnungen 14, 15 des Durchlauferhitzers 10 verschlossen werden kann. Die eingangs beschriebenen, bekannten Umsteuereinrichtungen weisen auch den Nachteil auf, daß sie kompliziert aufgebaut und daher leicht störungsanfällig sind. Dieser Nachteil wird mit dem Drehschieber 21 überwunden, da auch z.B. Verschmutzungsablagerungen eine Schließfunktion des Drehschiebers 21 nicht stören können, da sie von dem sich drehenden Drehschieber 21 weggeschoben werden. Der Drehschieber 21 weist die Form eines Propellerflügels mit zwei sich gegenüberliegenden Bereichen 22, 23 auf, wobei der Drehschieber 21 einen geschlossenen Bereich 22 und einen durch eine Bohrung offenen Bereich 23 aufweist. Erfindungsgemäß wird der Drehschieber 21 mittels einer Antriebseinrichtung 30 in wenigstens eine Stellung gebracht, in der der wenigstens eine geschlossene Bereich 22 oder eine Anzahl von geschlossenen Bereichen 22 die wenigstens eine Ausgangsöffnung 14, 15 oder eine Anzahl von Ausgangsöffnungen 14, 15 verschlossen und/oder in der sämtliche Ausgangsöffnungen 14, 15 geöffnet sind. Bei dem gezeigten Ausführungsbeispiel weist der Drehschieber 21 zwei sich gegenüberliegenden Bereiche 22, 23 auf, einen geschlossenen Bereich 22 und einen offenen Bereich 23. Der Drehschieber 21 wird mittels der Antriebseinrichtung 30 in eine Stellung gebracht, in der der geschlossene Bereich 22 eine Ausgangsöffnung 15 verschließt und der offene Bereich 23 die andere Ausgangsöffnung 14 geöffnet hält. In Fig. 2 ist eine derartige Stellung dargestellt. Wie in Fig. 4 am besten zu erkennen ist weist der Drehschieber 21 auf den Bereichen 22, 23 umlaufende, in Einbaulage in Richtung auf die Ausgangsöffnungen 14, 15 hochragende Rippen 24, 25 auf, die einen halbkreisförmigen Querschnitt aufweisen und zur besseren Anlage des Drehschiebers 21 auf der Innenwand des Druchlauferhitzers 10 dienen. Die Antriebseinheit 30 ist ein Motor 31, z.B. ein Elektromotor, mit einem in Fig. 2 nur schematisch dargestellten Getriebe 32, z.B. einem Zahnradgetriebe. Der Drehschieber 21 ist mit dem Getriebe 32 mittels einer Welle 33 verbunden, die im Gehäuse des Durchlauferhitzers 10 geführt ist. Der Motor 30 und das Getriebe 32 sind durch einen auf einem hochgezogenen Rand 17 des Durchlauferhitzers 10 sitzenden Deckel 18 geschützt. Der Deckel 18 weist auch Lagerstellen für das Getriebe 32 auf, von denen nur ein hochgezogener Lagerzapfen 19 als Lager für die Welle 33 gezeigt ist.

Im folgenden wird die Funktion der erfindungsgemäßen Umsteuereinrichtung 20 an dem gezeigten Ausführungsbeispiel erläutert. Wenn eine kontinuierliche, wechselweise Beschickung der Sprüheinrichtungen 5, 6 gewünscht wird, so wird der Anschluß des Motors 31 der Antriebseinrichtung 30 an die Versorgungsspannung von einem nicht näher erläuterten Programmsteuergerät der Haushalt-Geschirrspülmaschine 1 eingeleitet und der Drehschieber 21 beginnt sich zu drehen. Dadurch wird der geschlossene Bereich 22 des Drehschiebers 21 so lange gedreht, bis dieser auf einer der Ausgangsöffnungen 14, 15, in Fig. 2 auf der Ausgangsöffnung 15, dichtend aufliegt. Damit wird die Zuführung der durch den Durchlauferhitzer 10 strömenden Flüssigkeit in diesem Fall zu der unteren Sprüheinrichtung 6 unterbrochen und die Zuführung zu der oberen Sprüheinrichtung 5 geöffnet. Bei der kontinuierlichen, wechselweisen Beschickung der Sprüheinrichtungen 5, 6 dreht der Motor 31 kontinuierlich weiter, wodurch nach einer Drehung des Drehschiebers 21 um im Ausführungsbeispiel 180° der geschlossene Bereich 22 auf der Ausgangsöffnung 14 dichtend aufliegt. Damit wird die Zuführung zu der oberen Sprüheinrichtung 5 unterbrochen und die Zuführung zu der unteren Sprüheinrichtung 6 geöffnet. Beim kontinuierlichen Weiterdrehen des Motors 31 kommt nun wieder der geschlossene Bereich 22 zur Anlage auf der Ausgangsöffnung 15 und der Vorgang setzt sich wie vorgeschildert fort. Die Dauer der Öffnungs- bzw. Schließzeiten der einzelnen Zuführungen zu den Sprüheinrichtungen 5, 6 ist bei dieser Antriebsart der Umsteuereinrichtung direkt abhängig von der gewählten Drehzahl des Motors 31 bzw. der Auslegung des Getriebes 32. Da der Drehschieber 21 in Umlaufrichtung jeweils abwechselnd nach einem offenen Bereich 23 einen geschlossenen Bereich 22 aufweist, zwischen denen ein unausgefüllter Abstand besteht, kommt, wie in Fig. 3 deutlich zu erkennen ist, der Drehschieber 21 bei seiner Drehung in eine Lage in der beide Ausgangsöffnungen 14, 15 geöffnet sind, wobei die Lage der in dieser Ansicht nicht sichtbaren Ausgangsöffnungen 14, 15 mit strichpunktierten Linien angedeutet ist. Dies bedeutet, daß für eine, abhängig von der Drehzahl des Drehschiebers 21, relativ kurze Zeitdauer die Zuführung der durch den Durchlauferhitzer 10 strömenden Flüssigkeit zu beiden Sprüheinrichtungen 5, 6 stattfindet. Wie eingangs beschrieben, wird eine kontinuierliche, wechselweise Beschickung der Sprüheinrichtungen 5, 6 insbesondere zur Einsparung von Wasser eingesetzt. Bei der gewählten geringeren Einfüllmenge kommt es aber bei Betrieb beider Sprüheinrichtungen5, 6, auch bei kurzzeitigem Betrieb beider Sprüheinrichtungen 5, 6, zu einem schnellen Leerpumpen der Ansaugkammer der Umwälzpumpe 7, was dann aufgrund der Ansaugung von Luft zu einer unangenehmen und unerwünschten Geräuschentwicklung der Umwälzpumpe 7 führt. Um diesem vorzubeugen, wird in den Zeiträumen in denen beide Ausgangsöffnungen 14, 15 geöffnet sind, die Drehzahl der Umwälzpumpe 7 verringert, d.h. deren Ansaugleistung verringert, so daß die beschriebene Geräuschentwicklung nicht eintreten kann, da die Ansaugleistung der Umwälzpumpe 7 soweit herabgesetzt wird, daß ein Leersaugen des Ansaugraumes der Umwälzpumpe 7 nicht eintritt.

Wenn aber eine kontinuierliche, wechselweise Beschickung der Sprüheinrichtungen 5, 6 gewünscht wird, bei der die Beschickung der einzelnen Sprüheinrichtungen 5, 6 länger als über die mit dem vorbeschriebenen Verfahren dauern soll, so wird mittels einer nicht näher beschriebenen Sensorik die Drehlage des Drehschiebers 21 festgestellt und über das Programmsteuergerät für eine vorgegebene Dauer der Motor 31 abgeschaltet, so daß die jeweilige Drehlage des Drehschiebers 21 über diese Dauer gehalten wird.

Wird aber eine ständige Öffnung nur der Zuführung z.B. zu der oberen Sprüheinrichtung 5 gewünscht - ein sogenanntes Oberkorbspülen, so wird die vorbeschriebene Sensorik dazu benutzt, den Motor 31 nur so lange zu betreiben, bis die Stellung der Öffnung der Ausgangsöffnung 14 für den Ausgangsstutzen 12 zu der Flüßigkeitszuleitung 8 zu der oberen Sprüheinrichtung 5 erreicht ist und dann über das komplette Spülprogramm diese Stellung einzubehalten, da der Motor 31 nicht mehr weiter betrieben wird.

Wird letztlich der ununterbrochene Betrieb beider Sprüheinrichtungen gewünscht, so läßt sich wieder mittels der vorbeschriebenen Sensorik die Zwischenstellung der Öffnung beider Ausgangsöffnungen 14, 15 feststellen und diese Stellung über das komplette Spülprogramm beibehalten, da der Motor 31 nicht mehr weiter betrieben wird (siehe Fig. 3). Die Füllmenge mit Spülflüssigkeit wird entsprechend erhöht.

Durch die Anordnung der Umsteuereinrichtung 20 an dem Durchlauferhitzer 10 ist es mit der Erfindung gelungen, eine Haushalt-Geschirrspülmaschine 1 mit einer an einer nicht beengenden Stelle angeordneten Umsteuereinrichtung 20 zur Beschickung von Sprüheinrichtungen 5, 6 zu schaffen. Durch die Anordnung mehrerer Ausgangsstutzen 12, 13 an dem Durchlauferhitzer 10 und deren wechselseitigen als auch ständigen alternativen Öffnung bzw. Schließung mittels der Umsteuereinrichtung 20 ist weiterhin ein sehr einfacher Aufbau der Umsteuereinrichtung 20 möglich.

## Patentansprüche

1. Haushalt-Geschirrspülmaschine (1) mit einem Spülbehälter (2) mit wenigstens zwei Sprüheinrichtunge (5,6), die in dem Spülbehälter angeordnetes, zu reinigendes Gut mittels einer von einer Umwälzpumpe (7) geförderten Flüssigkeit beaufschlagen,
**dadurch gekennzeichnet,**
**daß** die geförderte Flüssigkeit von der Umwälzpumpe (7) zu einem Zulaufstutzen (11) eines Durchlauferhitzers (10) und durch den Durchlauferhitzer (10) geleitet wird, wobei der Durchlauferhitzer (10) wenigstens zwei Ausgangsstutzen (12, 13) zur Zuleitung der Flüssigkeit zu jeweils unterschiedlichen Sprüheinrichtungen (5, 6) aufweist, die mittels einer am Durchlauferhitzer (10), in Strömungsrichtung vor den Ausgangsstutzen (12, 13) angeordneten Umsteuereinrichtung (20) derart geöffnet bzw. geschlossen werden können, daß entweder jeweils einer der Ausgangsstutzen (12, 13) oder eine Anzahl von Ausgangsstutzen (12, 13) oder alle Ausgangsstutzen (12, 13) abwechselnd nacheinander und/oder ständig geöffnet bzw. geschlossen sind.

2. Haushalt-Geschirrspülmaschine nach Anspruch 1, **dadurch gekennzeichnet, daß** die Anzahl der Ausgangsstutzen (12, 13) des Durchlauferhitzers (10) der Anzahl der Sprüheinrichtungen (5, 6) oder gleichzeitig betriebener Gruppen von Sprüheinrichtungen (5, 6) entspricht.

3. Haushalt-Geschirrspülmaschine nach Anspruch 1 oder 2, **dadurch gekennzeichnet, daß** der Durchlauferhitzer (10) zwei Ausgangsstutzen (12, 13) aufweist.

4. Haushalt-Geschirrspülmaschine nach einem der Ansprüche 1 bis 3, **dadurch gekennzeichnet, daß** eine jedem Ausgangsstutzen (12, 13) vorgelagerte Ausgangsöffnung (14, 15) des Durchlauferhitzers (10) mittels eines in Strömungsrichtung vor den Ausgangsöffnungen (14, 15) angeordneten Drehschiebers (21) der Umsteuereinrichtung (20) verschlossen werden kann.

5. Haushalt-Geschirrspülmaschine nach Anspruch 4, **dadurch gekennzeichnet, daß** der Drehschieber (21) wenigstens einen geschlossenen Bereich (22) und wenigstens einen durch eine Bohrung offenen Bereich (23) aufweist.

6. Haushalt-Geschirrspülmaschine nach Anspruch 4 oder 5, **dadurch gekennzeichnet, daß** der Drehschieber (21) in Umlaufrichtung jeweils abwechselnd nach einem offenen Bereich (23) einen geschlossenen Bereich (22) aufweist, zwischen denen ein unausgefüllter Abstand besteht.

7. Haushalt-Geschirrspülmaschine nach einem der Ansprüch 4 bis 6, **dadurch gekennzeichnet, daß** der Drehschieber (21) mittels einer Antriebseinrichtung (30) in wenigstens eine Stellung gebracht wird, in der der wenigstens eine geschlossene Bereich (22) oder eine Anzahl von geschlossenen Bereichen (22) die wenigstens eine Ausgangsöffnung (14, 15) oder eine Anzahl von Ausgangsöffnungen (14, 15) verschlossen und/oder in der sämtliche Ausgangsöffnungen (14, 15) geöffnet sind.

8. Haushalt-Geschirrspülmaschine nach einem der Ansprüche 4 bis 7, **dadurch gekennzeichnet, daß** der Drehschieber (21) die Form eines Propellerflügels mit zwei sich gegenüberliegenden Bereichen (22, 23) aufweist, der mittels der Antriebseinrichtung (30) in eine Stellung gebracht wird, in der der geschlossene Bereich (22) eine Ausgangsöffnung (14, 15) verschließt und der offene Bereich (23) die jeweils andere Ausgangsöffnung geöffnet hält.

9. Haushalt-Geschirrspülmaschine nach einem der Ansprüche 4 bis 8, **dadurch gekennzeichnet, daß** der Drehschieber (21) auf den Bereichen (22, 23) umlaufende, in Einbaulage in Richtung auf die Ausgangsöffnungen (14, 15) hochragende Rippen (24, 25) aufweist, die einen halbkreisförmigen Querschnitt aufweisen.

10. Haushalt-Geschirrspülmaschine nach einem der Ansprüche 4 bis 9, **dadurch gekennzeichnet, daß** die Antriebseinrichtung (30) ein Motor (31) mit Getriebe (32) ist.

11. Haushalt-Geschirrspülmaschine nach einem der Ansprüche 1 bis 10, **dadurch gekennzeichnet, daß** bei einer kontinuierlichen, wechselweisen Beschickung der Sprüheinrichtungen (5, 6) in den Zeiträumen in denen beide Ausgangsöffnungen (14, 15) geöffnet sind, die Drehzahl der Umwälzpumpe (7) verringert wird.

## Claims

1. Household dishwashing machine (1) with a rinsing container (2) with at least two spray devices (5, 6) which act on articles, which are arranged in the rinsing container and are to be cleaned, by a liquid conveyed by a circulating pump (7), **characterised in that** the conveyed liquid is conducted by the circulating pump (7) to a feed stub pipe (11) of a throughflow heater (10) and through the throughflow heater (10), wherein the throughflow heater (10) has at least two outlet stub pipes (12, 13) for conducting the liquid to respectively different spray devices (5, 6), which can be opened or closed in such a manner by means of a changeover device (20) arranged at the throughflow heater (10) in front of the outlet stub pipes (12, 13) in flow direction that one of the outlet stub pipes (12, 13) or a number of outlet stub pipes (12, 13) or all outlet stub pipes (12, 13) is or are opened and closed alternately in succession and/or constantly.

2. Household dishwashing machine according to claim 1, **characterised in that** the number of outlet stub pipes (12, 13) of the throughflow heater (10) corresponds with the number of spray devices (5, 6) or simultaneously operated groups of spray devices (5, 6).

3. Household dishwashing machine according to claim 1 or 2, **characterised in that** the throughflow heater (10) has two outlet stub pipes (12, 13).

4. Household dishwashing machine according to one of claims 1 to 3, **characterised in that** an outlet opening (14, 15), which is arranged upstream of each outlet stub pipe (12, 13), of the throughflow heater (10) can be closed by means of a rotary slide valve (21), which is arranged in front of the outlet openings (14, 15) in flow direction, of the changeover device (20).

5. Household dishwashing machine according to claim 4, **characterised in that** the rotary slide valve (21) has at least one closed region (22) and at least one region (23) opened by a bore.

6. Household dishwashing machine according to claim 4 or 5, **characterised in that** the rotary slide valve (21) has in rotational direction a respective closed region (22) alternating after each open region (23), a blank spacing being present between the closed regions.

7. Household dishwashing machine according to one of claims 4 to 6, **characterised in that** the rotary slide valve (21) is brought by means of a drive device (30) into at least one setting in which the at least one closed region (22) or a number of closed regions (22), the at least one outlet opening (14, 15) or a number of outlet openings (14, 15) is or are closed and/or opened into all the outlet openings (14, 15).

8. Household dishwashing machine according to one of claims 4 to 7, **characterised in that** the rotary slide valve (21) has the form of a propeller blade with two mutually opposite regions (22, 23) which are brought by means of the drive device (30) into a setting in which the closed region (22) closes an outlet opening (14, 15) and the open region (23) keeps open the respective other outlet opening.

9. Household dishwashing machine according to one of claims 4 to 8, **characterised in that** the rotary slide valve (21) comprises ribs (24, 25) which extend around on the regions (22, 23), project up in the installed position in direction towards the outlet openings (14, 15) and have a semicircular cross-section.

10. Household dishwashing machine according to one of claims 4 to 9, **characterised in that** the drive device (30) is a motor (31) with a transmission (32).

11. Household dishwashing machine according to one of claims 1 to 10, **characterised in that** in the case of a continuous, alternating loading of the spray devices (5, 6) in the time periods in which both outlet openings (14, 15) are opened the rotational speed of the circulating pump (7) is reduced.

## Revendications

1. Lave-vaisselle domestique (1) avec une cuve de lavage (2) comprenant au moins deux dispositifs de pulvérisation (5, 6) qui alimentent le produit à nettoyer, disposé dans la cuve de lavage au moyen d'un liquide extrait d'une pompe de circulation (7), **caractérisé en ce que** le liquide extrait de la pompe de circulation (7) est conduit à une tubulure d'arrivée (11) d'un chauffe-eau instantané (10) et à travers le chauffe-eau instantané (10), le chauffe-eau instantané (10) présentant au moins deux tubulures de sortie (12, 13) pour l'adduction du liquide vers les dispositifs de pulvérisation (5, 6), à chaque fois différents qui peuvent être ouverts resp. fermés à l'aide d'un dispositif d'inversion (20) disposé sur le chauffe-eau instantané (10), dans le sens d'écoulement devant les tubulures de sortie (12, 13) de telle manière que, soit à chaque fois une des tubulures de sortie (12, 13) ou un nombre de tubulures de sortie (12, 13), ou toutes les tubulures de sortie (12, 13) sont ouvertes resp. fermées alternativement les unes après les autres et/ou en permanence.

2. Lave-vaisselle domestique selon la revendication 1, **caractérisé en ce que** le nombre des tubulures de sortie (12, 13) du chauffe-eau instantané (10) correspond au nombre des dispositifs de pulvérisation (5, 6) ou à des groupes de dispositifs de pulvérisation (5, 6) actionnés simultanément.

3. Lave-vaisselle domestique selon la revendication 1 ou 2, **caractérisé en ce que** le chauffe-eau instantané (10) comprend deux tubulures de sortie (12, 13).

4. Lave-vaisselle domestique selon l'une des revendications 1 à 3, **caractérisé en ce qu'**une ouverture de sortie (14, 15), située devant chaque tubulure de sortie (12, 13), du chauffe-eau instantané (10) peut être obturée à l'aide d'une valve rotative (21) du dispositif d'inversion (20) disposée dans le sens d'écoulement devant les ouvertures de sortie (14, 15).

5. Lave-vaisselle domestique selon la revendication 4, **caractérisé en ce que** la valve rotative (21) comprend au moins une zone fermée (22) et au moins une zone ouverte (23) par un alésage.

6. Lave-vaisselle domestique selon la revendication 4 ou 5, **caractérisé en ce que** la valve rotative (21) comprend dans le sens de circulation à chaque fois alternativement une zone fermée (22) après une zone ouverte (23), entre lesquelles existe un écartement non rempli.

7. Lave-vaisselle domestique selon l'une des revendications 4 à 6, **caractérisé en ce que** la valve rotative (21) est mise dans au moins une position à l'aide d'un dispositif d'entraînement (30), dans laquelle l'au moins une zone fermée (22) ou un nombre de zones fermées (22) obture la au moins une ouverture de sortie (14, 15) ou un nombre d'ouvertures de sortie (14, 15) et/ou est ouverte dans l'ensemble des ouvertures de sortie (14, 15).

8. Lave-vaisselle domestique selon l'une des revendications 4 à 7, **caractérisé en ce que** la valve rotative (21) comprend la forme d'une aile d'hélice avec deux zones opposées l'une à l'autre (22, 23), qui est amenée à l'aide d'un dispositif d'entraînement (30) dans une position dans laquelle la zone fermée (22) obture une ouverture de sortie (14, 15) et la zone ouverte (23) maintient ouverte l'autre ouverture de sortie respective.

9. Lave-vaisselle domestique selon l'une des revendications 4 à 8, **caractérisé en ce que** la valve rotative (21) comprend des nervures (24, 25) entourant les zones (22, 23) qui se dressent fortement dans la position de montage en direction des ouvertures de sortie (14, 15) et qui comprennent une section transversale en forme de demi-cercle.

10. Lave-vaisselle domestique selon l'une des revendications précédentes 4 à 9, **caractérisé en ce que** le dispositif d'entraînement (30) est un moteur (31) avec un organe de transmission (32).

11. Lave-vaisselle domestique selon l'une des revendications 1 à 10, **caractérisé en ce que** dans un chargement continu, réciproque des dispositifs de pulvérisation (5, 6) dans les intervalles de temps dans lesquels les deux ouvertures de sortie (14, 15) sont ouvertes, le nombre de tours de la pompe de circulation (7) est réduit.
